# EUROPÄISCHE PATENTSCHRIFT

(11) **EP 0 698 456 B1**
(45) Veröffentlichungstag und Bekanntmachung des Hinweises auf die Patenterteilung: **04.02.1998**
(21) Anmeldenummer: 95111566.6
(22) Anmeldetag: 22.07.1995
(51) Int. Cl.: B27B 31/00, B65G 25/00

(54) **Transporteinrichtung für einen in Längsrichtung zu bewegenden Balken**
Transporting device for a longitudinally displacable beam
Dispositif de transport pour le mouvement d'une poutre dans le sens longitudinal

(30) Priorität: 01.08.1994 DE 4427062
(43) Veröffentlichungstag der Anmeldung: 28.02.1996
(73) Patentinhaber: SCHMIDLER MASCHINENBAU GmbH, D-91180 Heideck (DE)
(72) Erfinder: Schmidler, Richard, D-91180 Heideck (DE); Schmidler, Hans, D-91180 Heideck (DE)

(56) Entgegenhaltungen:
- DE-A- 4 214 057
- DE-B- 2 109 069
- DE-C- 150 780
- DE-C- 4 237 048
- US-A- 2 681 671
- US-A- 3 356 205
- US-A- 5 018 773
- US-A- 5 152 328

## Beschreibung

Die Erfindung betrifft eine Transporteinrichtung gemäß dem Oberbegriff des Anspruches 1.

Von den seit langem am Markt eingeführten BURMEK-Transferstationen zur Bearbeitung von Riegelwerken, etwa für den Fertighausbau, ist es branchenbekannt, eine flach auf seitlichen Rollenbahnen ruhende fachwerkartige Holzbalkenkonstruktion mittels zugespitzter Stifte, sogenannter Dorne, formschlüssig und dadurch positionsgenau von einer Bearbeitungsstation in die nächstfolgende zu überführen. Dafür sind die Dorne vor Stempeln angeordnet, die ihrerseits an Laufkatzen oder ähnlichen Transporteinrichtungen zwischen den Rollenbahnen gehaltert und längs deren Richtung verfahrbar sind. Die Stempel sind quer zu dieser Fortbewegungsrichtung voneinander fort ausfahrbar, um die beiden Dorne in den jeweils benachbarten, in Transportrichtung sich erstreckenden, Holzbalken einzustechen. So kann dieses Riegelwerk durch den formschlüssigen Eingriff der Dorne mittels der Laufkatzen weitestgehend schlupffrei, also definiert fortbewegt werden.

Es war natürlich an sich naheliegend, genau diesen vertrauten Formschluß (also mittels eines ins Holz einstechenden Stempel-Dornes) auch dann anzuwenden, wenn es sich bei den Werkstücken nicht um liegende Fachwerkgebilde aus schon entsprechend zugeschnittenen Balken handelt, sondern zunächst noch um die einzelnen Balken selbst, die z.B. in den aufeinanderfolgenden Bearbeitungsstationen einer im zimmermannsmäßigen Holzbau sogenannten Abbundanlage für den Blockhausbau oder für den Dachstuhlbau profiliert werden sollen. Weil dabei der jeweilige Balken auf seinem Vorschubbett (insbesondere in Form einer Rollenbahn) ruht, ist natürlich nur ein einziger solcher Dorn für den Vorschub erforderlich, welcher von oben her, der unterstützenden Auflage entgegen, in den Balken eingestochen wird, um diesen danach vorbewegen zu können. Allerdings sind, wenn solch ein Stempel-Dorn quer zur Vorschubrichtung in den Balken eingreift, die kinetischen Verhältnisse kritisch, weil es beim Vorschub des Balkens unter senkrechter Krafteinleitung leicht zu Verkantungen und damit zu Werkstück- oder Maschinenbruch kommen kann. Auch bedarf es des zeitlich-funktionalen und apparativen Zusatzaufwandes für besondere Niederhalter, wenn der Mitnehmer-Dorn später, nach der spanenden Bearbeitung, wieder aus dem Holzbalken herausgezogen werden soll. Andererseits kann es bei raschem Taktvorschub mit hoher Beschleunigung des Balkens von einer Bearbeitungsstation zur nächsten, trotz des Formschlusses zwischen dem Balken und dem in ihn eingestochenen Dorn, leicht vorkommen, daß das Einstichloch sich in weichem Holz aufweitet und vielleicht sogar ganz ausreißt. Dadurch wird nicht nur die Balkenoberfläche noch stärker beschädigt, als es für die formschlüssige Mitnehmerkopplung durch den tief eindringenden Kopplungs-Dorn unerwünschter Weise schon hingenommen werden muß, sondern es wird auch noch der ganze an sich koordinierte Arbeitsablauf einer Abbundanlage gestört, wenn der tatsächliche Balken-Vorschub aufgrund des sich aufweitenden Einstichloches hinter der Vorgabe für die Vorbewegung des Dornes (und damit des Balkens) zurückbleibt. Das wirkt sich zusätzlich nachteilig aus, wenn für die Bearbeitung eine Bewegungs-Umkehr im Zuge des Balken-Vorschubes vorgesehen ist, weil dann jeweils beim Wechsel der Angriffsrichtung zusätzliches Spiel des Dornes in seinem Mitnehmer-Einstichloch auftritt.

Deshalb ist gemäß DE-PS 42 37 048 der Anmelderin für den Vorschub von zimmermannsmäßig zu verarbeitenden Balken ein beweglicher, auf die Balkenoberfläche aufdrückbarer Schleppschuh gemäß dem Oberbegriff des Hauptanspruches für lediglich kraftschlüssige Mitnehmer-Kopplung vorzuz ehen. Der Schleppschuh ist je nach den Anlieferungsgegebenheiten des Holzbalkens bei glatter und trockener Oberfläche mit einer gummipolsterförmig-glatten aber doch oberflächen-griffigen, dagegen bei verschmutzter, feuchter oder gar vereister Oberfläche mit einer so grob profilierten Andrucksohle aus Leichtmetall-Spritzguß belegt, daß von deren beispielsweise stumpfwinklig-pyramidenförmigen Noppen in Form von im Querschnitt dreieckförmigen Vorsprüngen zwar noch das Eis aufgebrochen bzw. der Belag durchdrungen wird, ohne daß es aber dann auch noch auf der Balken-Oberfläche über vorübergehende leichte lokale Druckerscheinungen hinaus zu einem richtigen Formschluß kommt. So tritt durch diesen verteilten Kraftschluß keinerlei Beschädigung des Holzes beim Vorschub durch die Bearbeitungsstationen ein. Sollte bei sehr starker Beschleunigung schwerer Balken doch ein gewisser Schlupf zu erwarten sein, oder sollten kollisionsbedigte Vorschubstörungen etwa zwischen einem im Bereiche seines Stirnendes krummen Balken und einem vorstehenden Maschinenteil auftreten, dann kann dieser Schlupf relativ zur Vorschubbewegung des Schleppschuhes gemessen und in die aktuelle Wegsteuerungs-Vorgabe mit eingerechnet werden, um ihn bei der aktuellen Positionierung gleich wieder zu kompensieren, wie in der eigenen DE-PS 42 37 048 näher beschrieben.

Zwar hat sich der gattungsbildende Positionier-Schleppschuh nach De-PS 42 37 048 für den definierten Längsrichtungs-Vorschub von auf Abbundanlagen präzise zu bearbeitenden Balken in der Praxis hervorragend bewährt, da das Holz geschont und dennoch präzise in der jeweiligen Bearbeitungsstation positioniert wird; aber Störungen in der Anlage können noch auftreten, wenn ein so schlanker Balken für die spanende Bearbeitung in einer Abbundanlage horizontal eingespannt werden soll, daß bei zufällig entsprechender Lage des seitlich über den Balken hinausragenden Schleppschuhs dieser von einer Horizontal-Spanneinrichtung erfaßt wird. Denn dadurch kann es zu irreversiblen Verformungen des Werkstückes bis hin zum Werkstück- oder Maschinen-Bruch kommen, da ja der Schleppschuh praktisch unverrückbar auf die Balkenoberfläche aufgedrückt ist. Diese Anordnung widersteht also jedenfalls zunächst dem Querdruck des zufällig gerade hier am Schleppschuh seitlich angreifenden Horizontal-Spannstempels, bis die erwähnte Bruchgefahr auftritt, weil der Querdruck zu groß wird; und bis dahin ist an dieser Stelle das eigentliche Werkstück selbst tatsächlich noch garnicht für den anstehenden Bearbeitungsvorgang horizontal gegen die als Widerlager dahinter gelegene Längsschiene eingespannt.

Für den quer zur Längsrichtung von verzogenen Brettern vorzunehmenden Vorschub zu parallel nebeneinander angeordneten Ablängsägen ist es aus der DE-AS 19 20 574 bekannt, seitlich neben den Kreissägeblättern Vorschubketten einzusetzen, deren Glieder mit nach oben gerichteten dreieckförmigen Greifzacken für einen Reibschluß zum darauf ruhenden Holzbrett ausgestattet sind. Ein präziser Vorschub in Ketten-Laufrichtung ist bei dem einfachen Aufliegen des jeweiligen Brettes aber nicht zu erwarten; und einem etwa gewünschten (dort aber garnicht in Betracht gezogenen) störungsfreien relativen Verschieben zwischen Kette und Brett quer zur Vorschubrichtung der Kette steht die Tatsache entgegen, daß das Brett schwer (im Reibschluß) auf den Dreiecksspitzen ruht, also keinerlei Förderung einer etwaigen definierten Querbewegung relativ zur Ketten-Vorschubrichtung erfährt.

Für den Längsrichtungs-Vorschub von Baumstämmen ist es aus der US 51 52 328 bekannt, eine Walze mit achsparallelen stabförmigen Kupplungsprofilen für kurze formschlüssig, aber peripher gegen elastische Stützpolster verschwenkbar, aufzusetzende Rippen mit radial vorstehenden, im Querschnitt sägezahnförmigen Profilen einzusetzen, deren Steilflanken in Vorschubrichtung liegen und die quer dazu einen trapezförmigen Umriß aufweisen. Von diesen Profilen stechen mehrere nebeneinander derart tief in den Baumstamm hinein, daß an ein relatives Verschieben des Baumstammes auf der Walze quer zu seiner Vorschubrichtung überhaupt nicht zu denken ist.

Deshalb liegt vorliegender Erfindung aufgabengemäß die technische Problemstellung zugrunde, eine im Prinzip ebenso einfach aufgebaute und ebenso holzschonend wirkende aber noch vielseitiger einsetzbare und doch dabei wesentlich störungsfreier arbeitende Transporteinrichtung gattungsgemäßer Art zu schaffen, bei der insbesondere zusätzlich quer zur Transportrichtung des Balkens angreifende Kräfte nicht zu Beschädigungen führen.

Diese Aufgabe ist erfindungsgemäß dadurch gelöst, daß die gattungsgemäße Transporteinrichtung auch gemäß dem Kennzeichnungsteil des Hauptanspruches ausgelegt ist. Ergänzend wird zur Erläuterung der Erfindung ausdrücklich auf den Inhalt der oben gattungsbildend erwähnten eigenen Patentschrift, auf die vorliegenden Unteransprüche und auf die nachfolgende Zeichnungsbeschreibung einschließlich ihrer Zusammenfassung verwiesen.

Unter Beibehaltung der bisher schon erreichten Mitnahme-Zuverlässigkeit eines im nicht unmittelbar rechtwinkligen Angriff transportierenden Systems, und ohne das Erfordernis eines mit der Folge von irreversiblen Oberflächenbeschädigungen formschlüssig in den Balken einstechenden Dornes, ermöglicht es diese weiterhin reib- oder kraftschlüssige Ankopplung des Werkstückes an den Mitnehmer, dessen Schleppschuh quer zur Längserstreckung des Balkens über seine Oberfläche zu verschieben, ohne dabei die schon erreichte (Barbeitungs-) Position des Balkens noch zu beeinflussen; wofür unter der Schleppschuh-Sohle quer zur Transportrichtung sich ununterbrochen oder unterbrochen erstreckende messerartige Druckleisten, und diese vorzugsweise mit paarweise gegensinnig orientierten sägezahnförmigen Querschnitten, vorgesehen sind.

Das Erfordernis einer solchen Querverschiebung des Schleppschuhes ergibt sich also insbesondere, wenn ein maschinenfest positionierter Horizontal-Spannstempel gerade einmal im Haltepunkt des verfahrbaren und dabei vertikal auf einen besonders schlanken Balken drückenden Schleppschuhs liegt, welcher deshalb seitlich über diesen hinausragt. Mit Rücknahme des Querandruckes federt dann eventuell, nämlich bei nicht zu starkem vertikalem Andruck, der Schleppschuh wieder über die Balken-Oberfläche in die ursprüng-liche, also seitlich über den Balken vorstehende, Andruckstellung zurück, wieder ohne Längsverschiebung des vertikal angedrückten Balkens.

Die Erfindung wird nachstehend anhand eines bevorzugten Ausführungsbeispieles näher erläutert. In der Zeichnung veranschaulicht in stark abstrahierter und nicht ganz maßstabsgerechter Darstellung
- Fig.1: eine erfindungsgemäße Transporteinrichtung für definierten Vorschub eines Balkens zwischen Bearbeitungsstationen einer in abgebrochener Seitenansicht angedeuteten Abbundanlage und
- Fig.2: bei vergrößerter Darstellung in Unter-Ansicht die Andrucksohle aus Fig.1 mit ihren hinsichtlich der Sägezahn-Flanken gegensinnig gruppierten Mitnehmer-Messern.

Die dargestellte Transporteinrichtung 11 dient der programmgesteuerten Bewegung 25 eines Werkstückes, insbesondere in Form eines (Holz-) Balkens 12, in Richtung seiner Längsachse 13 zwischen verschiedenen aufeinanderfolgend einzunehmenden Bearbeitungs-Positionen. In denen wird jeweils z.B. das Balken-Stirnende 14 mittels wenigstens einer Spanneinrichtung 16,16' definiert bezüglich einer Bearbeitungs- oder Werkzeugstation 15 festgelegt, um den Balken 12 in vorgegebener Weise z.B. von einer Schwenk-Kapp-Säge, einer Bohreinheit oder einem Fräskopf an den verschiedenen vorbestimmten, also in Balken-Längsrichtung definiert gegeneinander versetzten, Positionen zu bearbeiten.

Die Längsbewegung 25 des Balkens 12 erfolgt auf einem Vorschubbett 17, bei dem es sich etwa einfach um ein Gleitbett, um einen spurgeführten Wagen oder wie dargestellt um eine Rollenbahn 18 auf einem Maschinengestell 19 handeln kann. Bezüglich des Maschinengestelles 19 sind die Werkzeugstationen 15 (ggf. mit verschwenkbar einstellbaren Werkzeugen) und die Spanneinrichtungen 16,16' ortsfest angeordnet.

Ebenfalls ortsfest diesbezüglich verläuft längs des Vorschubbettes 17 eine Bahn 20 für ein Schlepporgan 21, das vorzugsweise als Zahnstangen-Laufkatze mit eigenem Motor 22 ausgebildet ist. An das Schlepporgan 21 ist ein (hier einarmig dargestellter) Hebel 23 angelenkt, der sich unter nicht-rechtem Winkel 24 bezüglich des Balkens 12 zu diesem hin erstreckt. Um die Schwenkachse 26 kann ein Drehmoment 27 wahlweise so zur Wirkung gebracht werden, daß das gegenüberliegende, freie Ende des Hebels 23 mit einem daran vorgesehenen Schleppschuh 28 gegen den Balken 12 andrückt oder von ihm wieder abhebt.

Zum Anlegen oder Abheben des Schleppschuhs 28, ibs. am Anfang bzw. am Ende der Rollenbahn 18, kann das Drehmoment 27 von einem hydraulischen oder pneumatischen Schub-Zug-Kolben 29 hervorgerufen werden, der versetzt gegenüber der Schwenkachse 26 am Hebel 23 angelenkt ist, der also bei einarmigem Hebel 23 wie in der Zeichnung skizziert zwischen Andruckende 31 und Schwenkachse 26 liegt.

Die Vermeidung von, die Oberfläche 30 des Balkens 12 beschädigendem, Formschluß mit dem Schlepporgan 21 wird, bei zuverlässigem Kraftschluß zwischen dieser Transporteinrichtung 11 und dem Balken 12, noch gefördert, wenn der anlageseitig im wesentlichen ebene (also jedenfalls praktisch nicht durch die Oberfläche ins Holz eindringende) Schleppschuh 28 unabhängig von der momentan gegebenen Stärke des Balkens 12, also vom gerade wirksamen Schlepp-Winkel 24, möglichst vollflächig gegen die ihm zugewandte prismatische Oberfläche 30 des Balkens 12 anliegt. Dafür ist der Schleppschuh 28 am Andruckende 31 des Hebels 23 mittels eines Scharnierbleches 33 um eine Ausgleichsachse 32 verschwenkbar gehaltert, die parallel zur Oberfläche 30 und quer zur Vorschubrichtung 25 des Balkens 12, also parallel zur Schwenkachse 26 des Hebel 23, verläuft.

Eine austauschbar unter den Schleppschuh 28 montierbare Sohle 35 übermittelt den Andruck vom Hebel 23 auf den Balken 12 mittels in Andruck-Richtung aus der Ebene der Sohle 35 vorstehender, quer zu den Transportrichtungen 25 aber parallel zu deren Ebene sich erstreckender, im Querschnitt etwa rechtwinklig-dreieckförmiger, also sägezahn-rippenförmiger Messer-Schneiden 36. Deren Andruck ist aber nicht so kräftig, daß es zu irreversiblem Einschneiden in die Oberfläche des Balkens 12 kommen könnte. Mehrere Rippen-Schneiden 36 sind paarweise so unter der Sohle 35 gruppiert, daß jeweils eine steile Flanke (der geneigten Flanke gegenüber, wie aus der Querschnittsdarstellung in Fig.1 ersichtlich) an einem der beiden einander gegenüberliegenden Enden des Schleppschuhes 28 bzw. seiner Sohle 35 liegt und damit entgegengesetzt zur anderen weist. So liegen wegen dieser einander entgegengesetzt orientierten scharfen Kanten der Sohlen-Rippen in beiden Richtungen 25 gleiche Kraftübertragungsgegebenheiten vor, d.h. die Transporteinrichtung 11 übertragt ihre Kraft auch bei einem Wechsel der Vorschubrichtung 25 stets über die (in Fig.2 dicker linierten) steileren Flanken der Rippen-Schneiden 36 auf den Balken 12.

Aus Fig.2 ist ferner ersichtlich, daß die Mitnehmer-Schneiden 36 zweckmäßigerweise nicht jeweils ununterbrochen quer zur Bewegungs-Richtung 25 von einem Seitenrand der Sohle 35 zum gegenüberliegenden durchlaufen, sondern zu mindestens einer Lücke 38 unterbrochen sind. Bei gemäß Fig.2 nur einer solchen Lücke 38 pro Schneide 36 liegt die Lücke 38 etwa mittig und mißt typisch etwa ein Drittel der Breite der Sohle 35 bzw. der Länge der Schneide 36; bei breiteren Sohlen 35 und demgemäß längeren Mitnehmer-Schneiden 36 können auch jeweils wenigstens zwei weitere Lücken symmetrisch zu mittleren Lücke 38 pro Schneide 36 vorgesehen sein. Eine solche mittige Unterbrechung 38 erbringt den Vorteil, bei den oft nicht ganz prismatischen sondern im Querschnitt etwas konvex berandeten dünneren Balken 12 einen auf den balligen Bereich konzentrierten Angriff der Schneiden 36 und dadurch pro Schneide 36 eine fast nur punktförmige Krafteinleitung in den Balken 12 zu vermeiden; denn die könnte wegen des daraus resultierenden höheren spezifischen Druckes sonst zu unerwünschten Oberflächen-Einprägungen führen, und sie würde auch keine so eindeutige Balken-Längsführung erbringen, wie die nun längs jeder Schneide 36 quer zur Vorschubrichtung 25 mehrfache Kraftüberleitung.

Wenn das Schlepporgan 21 einen schlanken Balken 12 zufällig gerade in eine solche Position verfährt, daß ein seitlich über den Balken 12 vorstehender Schleppschuh 28 hier einen Andruck von der horizontalen Spanneinrichtung 16' erfährt, dann wird der Schleppschuh 28 längs der Schneiden 36 seiner sägezahnförmigen Andruck-Rippen auf der Holz-Oberflache 30 quer zur Vorschubrichtung 25, also quer zur Längserstreckung des Balkens 12 über eine die Rollenbahn 18 etwas überragende Leit-Schiene 37 hinaus, verschoben, bis der Balken 12 selbst von der Horizontal-Spanneinrichtung 16' gegen diese in Längsrichtung sich erstreckende Widerlager-Leit-Schiene 37 angedrückt ist. Durch diese Querverschiebung des Schleppschuhes 28 längs seiner Schneiden 36 wird der Balken 12 in seiner Längspositionierung ersichtlich nicht mehr beeinflußt, seine schon erreichte Positionierung bezüglich einer Bearbeitungsstation 15 also nicht mehr verändert. Diese Querverschiebung unter Einfluß der Spanneinrichtung 16', und danach wieder die Rückbewegung, jeweils in Längsrichtung der paarweise gegensinnig orientierten Schneiden 36 des über diese auf dem Balken 12 aufliegenden Schleppschuhes 28 hinterläßt auf der Balken-Oberfläche 30 in der Regel allenfalls schwache Druckspuren, die aber schon nach einer Tauchimprägnierung, jedenfalls nach mehrtägigem Zwischenlagern des fertig bearbeiteten Balkens 12 in feuchter Luft, kaum noch sichtbar sind, die jedenfalls keine Beschädigungen der Balken-Oberfläche 30 darstellen.

Nicht mit in dieser Zeichnung dargestellt ist, daß es zweckmäßig sein kann, den Schleppschuh 28 zusätzlich mit einem Wegmesser zum Feststellen etwa kollisionsbedingter Verschiebungen relativ zum Werkstück (Balken 12) auszustatten, um solchen außerplanmäßigen Versatz beim Vorschub 25 gleich wieder korrigierend berücksichtigen zu können, wie insoweit in der eigenen gattungsbildenden Patentschrift näher erläutert.

## Patentansprüche

1. Transporteinrichtung (11) für einen in Längs-Richtung (13) zu bewegenden Balken (12), gegen den von einem Schlepporgan (21) aus ein Schleppschuh (28) mit grob profilierter Sohle (35) für definierten Vorschub (25) kraftschlüssig anlegbar ist, dadurch gekennzeichnet,
daß der Schleppschuh (28) mit der vorragenden Schneide (36) von wenigstens einer sich quer zur Transportrichtung (25) erstreckenden Rippe gegen die Oberfläche (30) des Balkens (12) andrückbar ist.

2. Transporteinrichtung nach Anspruch 1, dadurch gekennzeichnet,
daß im Querschnitt etwa sägezahnförmige Schneiden (36) unter dem Schleppschuh (28) vorgesehen sind.

3. Transporteinrichtung nach einem der vorangehenden Ansprüche, dadurch gekennzeichnet,
daß wenigstens zwei etwa quer zur Vorschub-Richtung (25) sich erstreckende, im Querschnitt sägezahnförmige Schneiden (36) in derart gegensinniger Anordnung unter dem Schleppschuh (28) vorgesehen sind, daß jeweils die steilere der beiden Rippen-Flanken in einer der beiden gegensinnigen Vorschub-Richtungen (25) nach vorne orientiert ist.

4. Transporteinrichtung nach einem der vorangehenden Ansprüche, dadurch gekennzeichnet,
daß in der Nachbarschaft jedes Transportrichtungs-Endes des Schleppschuhes (28) mehrere untereinander gleich orientierte Schneiden (36) nebeneinander angeordnet sind.

5. Transporteinrichtung nach einem der vorangehenden Ansprüche, dadurch gekennzeichnet,
daß die Schneiden (36) durch Lücken (38) unterbrochen sind.

6. Transporteinrichtung nach einem der vorangehenden Ansprüche, dadurch gekennzeichnet,
daß jede Rippen-Schneide (36) eine Lücke (38) mittig in der Schleppschuh-Sohle (35) aufweist.

7. Transporteinrichtung nach einem der vorangehenden Ansprüche, dadurch gekennzeichnet,
daß die Schneiden (36) unter einer Sohle (35) angeordnet oder ausgebildet sind, die austauschbar unter dem Schleppschuh (28) befestigbar ist.

8. Transporteinrichtung nach einem der vorangehenden Ansprüche, dadurch gekennzeichnet,
daß der Schneiden-Schleppschuh (28) mit einem Meßgerät für eine Relativverlagerung zwischen Balken (12) und Schleppschuh (28) ausgestattet ist.

## Claims

1. A transport apparatus (11) for a beam (12) which is to be moved in the longitudinal direction (13) and against which a drag shoe (28) with a coarsely profiled sole (35) can be force-lockingly applied from a drag member (21) for a defined feed movement (25), characterized in that the drag shoe (28) can be pressed against the surface (30) of the beam (12) with the projecting knife edge (36) of at least one rib extending transversely to the transport direction (25).

2. A transport apparatus according to claim 1 characterized in that knife edges (26) which are approximately sawtooth-shaped in cross-section are provided beneath the drag shoe (28).

3. A transport apparatus according to one of the preceding claims characterised in that there are provided at least two knife edges (36) which are of sawtooth-shaped cross-section and which extend substantially transversely to the reed movement direction (25) disposed in oppositely directed relationship under the drag shoe (28) in such a way that the steeper of each of the two rib flanks is oriented forwardly in one of the two oppositely directed feed movement directions (25).

4. A transport apparatus according to one of the preceding claims characterized in that a plurality of knife edges (36) which are each oriented in the same direction are arranged in side-by-side relationship in the vicinity of each transport direction end of the drag shoe (28).

5. A transport apparatus according to one of the preceding claims characterized in that the knife edges (36) are interrupted by gaps (38).

6. A transport apparatus according to one of the preceding claims characterized in that each rib knife edge (36) has a gap (38) centrally in the drag shoe sole (35).

7. A transport apparatus according to one of the preceding claims characterized in that the knife edges (36) are arranged or provided beneath a sole (35) which can be interchangeably fixed under the drag shoe (28).

8. A transport apparatus according to one of the preceding claims characterized in that the knife edge drag shoe (28) is provided with a measuring device for relative displacement between the beam (12) and the drag shoe (28).

## Revendications

1. Dispositif de transport (11) pour une poutre (12), à déplacer dans la direction longitudinale (13), contre laquelle un sabot de traînage (28) avec une semelle (35) grossièrement profilée, peut être appliqué par force pour une avance (25) définie, à partir d'un organe de traînage (21), caractérisé
en ce que le sabot de traînage (28) peut être pressé contre la surface (30) de la poutre (12), avec la lame (36) saillante d'au moins une ailette s'étendant transversalement à la direction de transport (25).

2. Dispositif de transport selon la revendication 1,
caractérisé
en ce que des lames (36) de section transversale à peu près en forme de dents de scie, sont prévues sous le sabot de traînage (28).

3. Dispositif de transport sel on l'une des revendications précédentes, caractérisé
en ce qu'au moins deux lames (36) de section transversale en forme de dents de scie, s'étendant transversalement à la direction d'avance (25), sont prévues sous le sabot de traînage (28), dans une disposition en sens contraire telle que le flanc le plus raide des deux ailettes est orienté vers l'avant dans l'une des deux directions d'avance (25) en sens contraire.

4. Dispositif de transport selon l'une des revendications précédentes, caractérisé
en ce qu'au voisinage de chaque extrémité du dispositif de transport du sabot de traînage (28) plusieurs lames (36), de même orientation, sont disposées côte à côte.

5. Dispositif de transport selon l'une des revendications précédentes, caractérisé
en ce que les lames (36) sont interrompues par des interstices (38).

6. Dispositif de transport selon l'une des revendications précédentes caractérisé
en ce que chaque lame à ailettes (36) présente un interstice (38) au milieu de la semelle (35) du sabot de traînage.

7. Dispositif de transport selon l'une des revendications précédentes, caractérisé
en ce que les lames (36) sont disposées ou formées sous une semelle (35), qui peut être fixée de manière interchangeable sous le sabot de traînage (28).

8. Dispositif de transport selon l'une des revendications précédentes, caractérisé
en ce que le sabot de traînage (28) à lame est équipé d'un appareil de mesure pour un déplacement relatif entre la poutre (12) et le sabot de traînage (28) .
